# EUROPÄISCHE PATENTSCHRIFT

(11) **EP 4 124 713 B1**
(45) Veröffentlichungstag und Bekanntmachung des Hinweises auf die Patenterteilung: **21.08.2024**
(21) Anmeldenummer: 22178020.8
(22) Anmeldetag: 09.06.2022
(51) Int. Cl.: E05D 11/00, E05F 1/16, E05F 5/00, E05D 15/06, E05F 5/02

(54) **SCHIEBETÜRANORDNUNG MIT EINEM DISTANZSTÜCK FÜR EINEN AKTIVATOR SOWIE AKTIVATORMONTAGESYSTEM UND -VERFAHREN**
SLIDING DOOR ASSEMBLY WITH A SPACER FOR AN ACTIVATOR AND ACTIVATOR ASSEMBLY SYSTEM AND METHOD
ENSEMBLE DE PORTE COULISSANTE DOTÉ D'UNE ENTRETOISE POUR UN ACTIONNEUR, AINSI QUE SYSTÈME ET PROCÉDÉ DE MONTAGE DE L'ACTIONNEUR

(30) Priorität: 27.07.2021 DE 202021103996 U
(43) Veröffentlichungstag der Anmeldung: 01.02.2023
(73) Patentinhaber: Häfele SE & Co KG, 72202 Nagold (DE)
(72) Erfinder: NITSCHMANN, Gunter, 72285 Pfalzgrafenweiler (DE)
(74) Vertreter: Kohler Schmid Möbus Patentanwälte

(56) Entgegenhaltungen:
- DE-A1- 102011 052 564
- DE-B3- 102015 003 429
- KR-A- 20170 030 547

## Beschreibung

Die Erfindung betrifft eine Schiebetüranordnung aufweisend mindestens eine verschiebbar geführte Schiebetür, die an ihrer Ober- oder Unterseite einen insbesondere außermittigen Absatz aufweist, mindestens eine ortsfest angeordnete Einzugsvorrichtung zum Einziehen der Schiebetür in eine End- oder Mittellage, wobei die Einzugsvorrichtung einen Rasthaken aufweist, der in einem Einzugsgehäuse aus einer eingezogenen Endstellung entgegen einer Einzugsrichtung gegen die Wirkung einer Rückstellkraft zunächst linearverschiebbar geführt ist und dann um eine vertikale Kippachse in eine Raststellung verkippt, und mindestens einen an der Ober- oder Unterseite der Schiebetür montierten Aktivator, der während der linearen Verschiebung des Rasthakens in einer Rastaussparung des Rasthakens aufgenommen und dadurch mit dem Rasthaken in und entgegen der Einzugsrichtung bewegungsgekoppelt ist und der in der gekippten Raststellung des Rasthakens von der Rastaussparung für eine Bewegung entgegen der Einzugsrichtung freigegeben ist. Die Erfindung betrifft auch ein Aktivatormontagesystem und ein Aktivatormontageverfahren.

Solche Einzugsvorrichtungen und Schiebetüranordnungen sind hinreichend bekannt. Bei Aktivatoren, welche oben oder unten direkt an, insbesondere auf, der beweglichen Schiebetüre befestigt werden, kann derselbe Aktivator verwendet werden, um eine linke und eine rechte Einzugsvorrichtung zu betätigen. Hierbei sitzen die Aktivatoren vornehmlich in der Mitte der Schiebetüren, die vor Montage entsprechend bestimmt werden muss.

Demgegenüber liegt der vorliegenden Erfindung die Aufgabe zugrunde, bei einer Schiebetüranordnung der eingangs genannten Art die Montage des Aktivators an der Schiebetür zu vereinfachen und insbesondere den Aktivator derart zu positionieren, dass stets ausreichend Platz für eine horizontale Feinjustierung der Einzugsvorrichtung verbleibt.

Diese Aufgabe wird erfindungsgemäß dadurch gelöst, dass der horizontale Montageabstand des Aktivators zu einer der beiden Stirnseiten der Schiebetür mittels eines Distanzstücks festgelegt ist, dessen eines Ende an dem Absatz der Schiebetür anliegt und an dessen anderem Ende der Aktivator anliegt.

Erfindungsgemäß befindet sich die Positionierung des Aktivators an der Schiebetür an einer immer identischen Position (abgestimmt auf die eingesetzte Einzugsvorrichtung und immer auf der Außenseite bezogen auf die gesamte Schiebetüranordnung) mithilfe des Distanzstücks, das ein Ausmessen der Montageposition für den Aktivator überflüssig macht. Dies resultiert in einer einfachen, fehlbediensicheren Montage und hohen Nutzerfreundlichkeit. Weitere Vorteile sind:
- Aktivatormontageposition ergibt sich ohne Messen,
- Aktivatormontageposition unabhängig von Türbreite,
- Einfache Anwendung,
- Universelle Logik für einfache Anlagenkonfiguration (Auslegung des Gesamtsystems), Planungssicherheit
- Gleichteile (Aktivatoren) für End-/Mittellagen-Einzugsvorrichtungen.

Wird der Aktivator außermittig platziert, können - bezogen auf die gesamte Schiebetüranordnung - die Schiebetüren eine möglichst geringe Breite aufweisen, d.h. der Einsatz von Einzugsvorrichtungen ist entsprechend bei kleineren (schmäleren) Schiebetüren möglich. Zudem wird die maximal mögliche Bewegung der Schiebetür ermöglicht, vor allem bei Kombinationen von mehreren Schiebetüren auch in verschiedenen Ebenen, ohne Kollision zwischen einer falschen Kombination Aktivator/ Einzugsvorrichtung.

Der Absatz ist erfindungsgemäß durch die Stirnseite eines an der Ober- oder Unterseite der Schiebetür vorhandenen Führungswagens der Schiebetür gebildet.

Vorzugsweise ist das Distanzstück mit dem Absatz und/oder mit dem Aktivator steckverbunden und insbesondere verrastet. In diesem Fall verbleibt das Distanzstück an Schiebetür, gesichert durch die Steck- oder Rastverbindung. Vorteilhaft kann der Aktivator eine an der Ober- oder Unterseite der Schiebetür befestigte Montageplatte aufweisen, die mit dem Distanzstück steckverbunden und insbesondere verrastet ist. Alternativ können alle Elemente auch einfach in Reihe aneinander angelegt werden, sinnvoller ist jedoch eine Rastverbindung per Schnapphaken (Puzzle-Prinzip).

Die erfindungsgemäße Schiebetüranordnung weist bevorzugt eine linke und eine rechte Einzugsvorrichtung für die mindestens eine Schiebetür auf. Dabei kann die Schiebetür einen einzigen Aktivator, der mit der linken und der rechten Einzugsvorrichtung zusammenwirkt, oder zwei separate, horizontal beabstandete, insbesondere baugleiche Aktivatoren, von denen der eine mit der linken und der andere mit der rechten Einzugsvorrichtung zusammenwirkt, aufweisen. Im letzteren Fall ist der horizontale Montageabstand der beiden Aktivatoren vorteilhaft ebenfalls mittels eines zweiten Distanzstücks festgelegt, das an den beiden Aktivatoren anliegt. Das zweite Distanzstück ist bevorzugt mit den beiden Aktivatoren steckverbunden und insbesondere verrastet. In diesem Fall verbleibt das zweite Distanzstück an der Schiebetür, gesichert durch die Steck- oder Rastverbindung. Alternativ können alle Elemente auch einfach in Reihe aneinander angelegt werden.

Die erfindungsgemäße Schiebetüranordnung umfasst bevorzugt mindestens zwei in der gleichen Ebene verschiebbare Schiebetüren mit je zwei Einzugsvorrichtungen zum Einziehen der Schiebetüren jeweils in eine linke und ihre eine Endlage sowie optional auch mindestens eine, insbesondere in einer anderen Ebene als die beiden Schiebetüren, verschiebbare mittlere Schiebetüre und eine mittlere Einzugsvorrichtung zum Einziehen einer mittleren Schiebetür in eine Mittellage. Dabei kann die mittlere Schiebetür einen einzigen Aktivator, der mit der mittleren Einzugsvorrichtung zusammenwirkt, oder zwei separate, horizontal beabstandete, insbesondere baugleiche Aktivatoren, die mit der mittleren Einzugsvorrichtung zusammenwirken, aufweisen. Im letzteren Fall ist der horizontale Montageabstand der beiden Aktivatoren mittels eines zweiten Distanzstücks festgelegt, das an den beiden Aktivatoren anliegt. Das zweite Distanzstück ist bevorzugt mit den beiden Aktivatoren steckverbunden und insbesondere verrastet. In diesem Fall verbleibt das zweite Distanzstück an der Schiebetür, gesichert durch die Steck- oder Rastverbindung. Alternativ können alle Elemente auch einfach in Reihe aneinander angelegt werden.

Die Erfindung betrifft auch ein Aktivatormontageystem für eine wie oben ausgebildete Schiebetüranordnung, das mindestens einen Aktivator und mindestens ein Distanzstück aufweist. Vorzugsweise umfasst das zwei insbesondere baugleiche Aktivatoren und zwei Distanzstücke. Dabei können der mindestens eine Aktivator und das mindestens eine Distanzstück ein- oder beidseitig jeweils eine Steckkontur oder -öffnung aufweisen, um miteinander steckverbunden zu werden.

Die Erfindung betrifft schließlich auch ein Verfahren zum Montieren mindestens eines Aktivators an der Ober- oder Unterseite einer Schiebetür, welche einen insbesondere außermittigen Absatz aufweist, mit folgenden Verfahrensschritten:
- Anlegen, insbesondere Steckverbinden, des einen Endes eines Distanzstücks an den Absatz,
- Anlegen, insbesondere Steckverbinden, eines ersten Aktivators an das andere Ende des Distanzstücks, und
- Montieren des ersten Aktivators an der Schiebetür.

Im Fall von zwei Aktivatoren werden die folgenden Verfahrensschritte zur Montage des zweiten Aktivators zusätzlich durchgeführt:
- Anlegen, insbesondere Steckverbinden, des einen Endes eines zweiten Distanzstücks an den montierten ersten Aktivator,
- Anlegen, insbesondere Steckverbinden, des zweiten Aktivators an das andere Ende des zweiten Distanzstücks, und
- Montieren des zweiten Aktivators an der Schiebetür.

Weitere Vorteile der Erfindung ergeben sich aus der Beschreibung, den Ansprüchen und der Zeichnung.

Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine Schiebetüranordnung mit einer Schiebetür und mit zwei Einzugsvorrichtungen zum Einziehen der Schiebetür in eine linke und eine rechte Endlage mittels eines Aktivators in einer perspektivischen Ansicht und mit einer vergrößerten Explosionsdarstellung des Aktivators und eines zugehörigen Distanzstücks;
- Fign. 2a, 2b: die rechte Einzugsvorrichtung aus Fig. 1 in einer eingezogenen Endstellung (Fig. 2a) und in einer gespannten Raststellung (Fig. 2b);
- Fig. 3: die Unteransicht des Aktivators und des Distanzstücks aus Fig. 1;
- Fign. 4a, 4b: eine perspektivische Ansicht einer Schiebetüranordnung mit einer linken und einer rechten Schiebetür und mit je zwei Einzugsvorrichtungen zum Einziehen der beiden Schiebetüren jeweils in eine linke und eine rechte Endlage;
- Fig. 5: eine Schiebetüranordnung mit einer Schiebetür und mit zwei Einzugsvorrichtungen zum Einziehen der Schiebetür in eine linke und eine rechte Endlage mittels zweier Aktivatoren in einer perspektivischen Ansicht und mit einer vergrößerten Explosionsdarstellung der beiden Aktivatoren und zweier zugehöriger Distanzstücke;
- Fig. 6: eine Unteransicht der Aktivatoren und Distanzstücke aus Fig. 5;
- Fig. 7: eine Schiebetüranordnung mit einer Schiebetür und mit einer mittleren Einzugsvorrichtung zum Einziehen der Schiebetür in eine Mittellage mittels zweier Aktivatoren in einer perspektivischen Ansicht und mit einer vergrößerten Explosionsdarstellung der beiden Aktivatoren und zweier zugehöriger Distanzstücke;
- Fign. 8a-8c: unterschiedliche Varianten der in Fig. 7 gezeigten mittleren Einzugsvorrichtung; und
- Fign. 9a, 9b: eine perspektivische Ansicht einer Schiebetüranordnung mit drei Schiebetüren und mit je mindestens zwei Einzugsvorrichtungen zum Einziehen der Schiebetüren jeweils in ihre End- und Mittellagen.

In der folgenden Beschreibung der Zeichnung werden für gleiche bzw. funktionsgleiche Bauteile identische Bezugszeichen verwendet.

Die in **Fig. 1** gezeigte Schiebetüranordnung **1** umfasst eine verschiebbar geführte, vertikale Schiebetür **2,** einen an der Oberseite der Schiebetür 2 außermittig montierten Aktivator in Form eines vertikal hochstehenden Aktivatorstifts **3** sowie zwei ortsfest, z.B. an einer Führungsschiene oder an einem Korpus, zueinander seitenverkehrt montierte Einzugsvorrichtungen **4,** die mit dem Aktivatorstift 3 zusammenwirken, um die Schiebetür 2 in Einzugsrichtung **5** der jeweiligen Einzugsvorrichtung 4 in eine linke oder rechte Endlage einzuziehen. Vorzugsweise läuft die Schiebetür 2 unten mittels Rollen auf einer unteren Führungsschiene und ist oben in einer U-förmigen Führungsschiene seitlich mittels Seitenrollen **6** geführt. Alternativ kann die Schiebetür 2 auch oben mittels Laufrollen in eine obere Führungsschiene eingehängt und darin verschiebbar geführt sein.

Die Einzugsvorrichtungen 4 weisen jeweils einen horizontal verschiebbaren Rasthaken **7** auf, der in einem Einzugsgehäuse **8** aus einer eingezogenen Endstellung **(****Fig. 2a****)** entgegen der Einzugsrichtung 5 gegen die Wirkung einer Rückstellfeder (nicht gezeigt) zunächst linearverschiebbar geführt ist und dann um eine (ggf. ortveränderliche) vertikale Kippachse **9** in eine Raststellung **(****Fig. 2b****)** verkippt. Der Rasthaken 7 hat ober- und/oder unterseitig jeweils zwei in Linearverschieberichtung beabstandete Führungszapfen **10,** die in ober- und unterseitigen Führungsnuten des Einzugsgehäuses 8 geführt sind. Diese Führungsnuten weisen jeweils einen linearen Führungsabschnitt **11a** und einen demgegenüber abgewinkelten Führungsabschnitt **11b** zum Verrasten des Rasthakens 7 in der gespannten Raststellung auf.

An seiner aus dem Einzugsgehäuse 8 nach vorne vorstehenden Vorderseite weist der Rasthaken 7 eine nach vorne sowie nach oben und unten offene Rastaussparung **12** zur Aufnahme des Aktivatorstifts 3 auf. Die Rastaussparung 12 hat eine entgegen der Einzugsrichtung 5 weisende, erste Anschlagfläche **13a** und eine in Einzugsrichtung 5 weisende, zweite Anschlagfläche **13b,** zwischen denen der Aktivatorstift 3 aufgenommen wird. In der Raststellung des Rasthakens 7 steht die erste Anschlagfläche 13a nach vorne weiter aus dem Einzugsgehäuse 8 vor als die zweite Anschlagfläche 13b. Während der linearen Verschiebung des Rasthakens 7 ist der Aktivatorstift 3 in der Rastaussparung 12 des Rasthakens 7 spielfrei aufgenommen und dadurch mit dem Rasthaken 7 in und entgegen der Einzugsrichtung 5 bewegungsgekoppelt. In der gekippten Raststellung des Rasthakens 7 ist der Aktivatorstift 3 von der Rastaussparung 12 für eine Bewegung entgegen der Einzugsrichtung 5 freigegeben.

Der Aktivatorstift 3 ist mittels einer bevorzugt angeformten Montageplatte **14** an die Oberseite der Schiebetür 2 insbesondere außermittig angeschraubt. Der horizontale Montageabstand **A** des Aktivatorstifts 3 von einer der beiden Stirnseiten **15** der Schiebetür 2, hier von der linken Stirnseite, ist mittels einer Montagehilfe in Form eines Distanzstücks **16** festgelegt, dessen eines Ende **16a** an einem insbesondere außermittigen Absatz **17** der Schiebetür 2 anliegt und an dessen anderem Ende **16b** der Aktivatorstift 3 mit seiner Montageplatte 14 anliegt. Im gezeigten Ausführungsbeispiel ist der Absatz 17 durch die Stirnseite eines Führungswagens **18** gebildet, der die Seitenrollen 6 trägt und der an vordefinierter Stelle auf der Oberseite der Schiebetür 2 montiert ist.

Wie in **Fig. 3** gezeigt, weist das Distanzstück 16 optional an seinem einen Ende 16a eine Steckkontur **19,** hier lediglich beispielhaft in Form von zwei Steckzapfen, zum Einstecken in die Stirnseite des Führungswagens 18 und an seinem anderen Ende 16b eine Steckkontur **20,** hier lediglich beispielhaft in Form von zwei Steckzapfen, auf. Die Montageplatte 14 weist mindestens einseitig, hier beidseitig eine Stecköffnung **21** zur Aufnahme der Steckkontur 20 auf. Für eine Rastverbindung können die Steckkonturen und -öffnungen 20, 21 optional auch eine Rastkontur aufweisen.

Für die Montage des Aktivatorstifts 3 wird zunächst auf der Oberseite der Schiebetür das Distanzstück 16 mit seiner Steckkontur 19 in den Führungswagen 18 gesteckt und anschließend die Montageplatte 14 des Aktivatorstifts 3 mit ihrer Stecköffnung 21 auf die Steckkontur 20 des Distanzstücks 16 gesteckt und verrastet. Abschließend wird der Aktivatorstift 3 mit seiner Montageplatte 14 an die Schiebetür 2 festgeschraubt. Bei jeweils in Endlage befindlicher Schiebetür 2 werden die Einzugsvorrichtungen 4 an der Führungsschiene oder am Korpus derart montiert, dass die Rastaussparung 12 des in seiner eingezogenen Endstellung befindlichen Rasthakens 7 der Einzugsvorrichtung 4 den Aktivatorstift 3 aufnimmt. Um kleinstmögliche Türbreiten zu ermöglichen, ist die Länge des Distanzstücks 16 dabei - für eine bestimmte Kombination von Aktivator und Einzugsvorrichtung - so gewählt, dass der Aktivatorstift 3 dann an der Schiebetür 2 derart platziert ist, dass die daran ausgerichtete Einzugseinrichtung 4 noch genügend Spiel zur jeweiligen Stirnseite 15 für eine horizontale Feinjustage bereitstellt.

Aufgrund der Steckverbindungen 19-21 verbleibt das Distanzstück 16 dauerhaft auf der Türoberseite. Alternativ können das Distanzstück 16 und die Montageplatte 14 des Aktivatorstifts 3 aber auch ohne - ggf. zuvor herausgebrochene - Steckkonturen ausgebildet sein, so dass das Distanzstück 16 nach Montage der Montageplatte 14 wieder von der Türoberseite abgenommen werden kann.

In Fig. 1 ist die Schiebetür 2 in ihrer linken Endlage und der Rasthaken 7 in seiner linken, eingezogenen Endstellung gezeigt. In dieser eingezogenen Endstellung befinden sich beide Führungszapfen 10 des Rasthakens 7 in dem linearen Führungsabschnitt 11a, und der Aktivatorstift 3 ist in der Rastaussparung 12 zwischen den beiden Anschlagflächen 13a, 13b gefangen, wodurch die Schiebetür 2 mit dem Rasthaken 7 bewegungsgekoppelt ist. Wird die Schiebetür 2 nach rechts verschoben, wird über den Aktivatorstift 3 auch der Rasthaken 7 gegen die Wirkung der Rückstellfeder nach rechts mitgenommen, bis die in Verschieberichtung vorderen Führungszapfen 10 in den abgewinkelten Führungsabschnitt 11b eintreten. Dadurch wird der Rasthaken 7 um die Kippachse 9 in die vorgespannte Raststellung verschwenkt und der Aktivatorstift 3 für eine weitere Bewegung nach rechts von der nun nach innen zurückgeschwenkten, zweiten Anschlagflächen 13b freigegeben, d.h., die Schiebetür 2 ist mit dem Rasthaken 7 nicht mehr bewegungsgekoppelt.

Bei einer Bewegung der Schiebetür 2 zurück nach links läuft der Aktivatorstift 3 gegen die erste Anschlagfläche 13a. Dadurch wird der Rasthaken 7 in dem abgewinkelten Führungsabschnitt 11b zurückgeschwenkt, bis die in Bewegungsrichtung hinteren Führungszapfen 10 wieder in den linearen Führungsabschnitt 11a eintreten und damit die Verrastung des Rasthakens 7 gelöst ist. Der Aktivatorstift 3 ist nun wieder in der Rastaussparung 12 zwischen den beiden Anschlagflächen 13a, 13b gefangen. Angetrieben von der Rückstellfeder und bevorzugt gedämpft von einem Dämpfer, wird der Rasthaken 7 - und mit ihm der Aktivatorstift 3 und die Schiebetür 2 - nach links in Einzugsrichtung 5 bis in die gezeigte linke Endlage eingezogen. Wenn entsprechend weit nach rechts geschoben, wird die Schiebetür 2 analog von der rechten Einzugsvorrichtung 4 nach rechts in die rechte Endlage eingezogen.

**Fign. 4a, 4b** zeigen eine Schiebetüranordnung 1 mit einer linken und einer rechten Schiebetür **2a, 2b,** die in der gleichen Ebene verschiebbar sind, sowie mit je zwei Einzugsvorrichtungen 4 zum Einziehen der beiden Schiebetüren 2a, 2b jeweils in eine linke und ihre eine Endlage. In Fig. 4a befindet sich die linke Schiebetür 2a in ihrer linken Endlage und die rechte Schiebetür 2b in ihrer rechten Endlage. Ausgehend von Fig. 4a ist die linke Schiebetür 2a in Fig. 4b nach rechts in ihre rechte Endlage verschoben, in der sie an der rechten Schiebetür 2b anliegt. Ausgehend von Fig. 4a kann analog die rechte Schiebetür 2b nach links in ihre linke Endlage verschoben werden, in der sie an der linken Schiebetür 2a anliegt. Die Einzugsvorrichtungen 4 der linken und der rechten Schiebetüren 2a, 2b sind zueinander seitenverkehrt angeordnet. Die beiden Schiebetüren 2a, 2b weisen jeweils einen einzigen Aktivatorstift 3 auf, der mit den beiden Einzugsvorrichtungen 4 der jeweiligen Schiebetür 2a, 2b zusammenwirkt. Die Schiebetüren 2a, 2b können beide vollständig geöffnet werden, bis sie an der jeweils anderen Schiebetür anliegen, wobei auch hier zwischen den beiden inneren Einzugsvorrichtungen 4 ein horizontaler Abstand **B** für die Feinjustage existiert.

Die Distanzstücke 16 dienen zur Beabstandung der Aktivatorstifte 3 mithilfe des Absatzes 17 des jeweils äußeren Rollenwagens 18 zu der nach außen gerichteten Stirnseite 15 der jeweiligen Schiebetür 2a, 2b, also bei der linken Schiebtür 2a zur linken Stirnseite 15 und bei der rechten Schiebtür 2b zur rechten Stirnseite 15. Bei einer Schiebetüranordnung mit einer höheren Anzahl von Schiebetüren in der gleichen Ebene dienen die Distanzstücke 16 zur Beabstandung der Aktivatorstifte 3 zu der nach außen gerichteten Stirnseite 15 der jeweiligen Schiebetür, also bei linken Schiebtüren 2a zur linken Stirnseite 15 und bei rechten Schiebtüren 2b zur rechten Stirnseite 15. Bei einer mittleren Schiebetür kann der Aktivatorstift 3 mithilfe des Distanzstücks 16 beliebig zur linken oder zur rechten Stirnseite der mittleren Schiebetür beabstandet werden.

Von Fig. 1 unterscheidet sich die in **Fig. 5** gezeigte Schiebetüranordnung 1 lediglich dadurch, dass hier die Schiebetür 2 zwei separate, horizontal beabstandete Aktivatorstifte 3 aufweist, von denen der linke mit der linken und der rechte mit der rechten Einzugsvorrichtung 4 zusammenwirkt. Der horizontale Montageabstand **C** der beiden Aktivatorstifte 3 ist mittels eines zweiten Distanzstücks **22** festgelegt, das an den beiden Aktivatoren 3 anliegt. Wie in **Fig. 6** gezeigt, kann das zweite Distanzstück 22 optional an seinen beiden Enden eine Steckkontur 20, hier lediglich beispielhaft in Form von zwei Steckzapfen, zum Einstecken in die Stecköffnungen 21 der Montageplatten 14 der beiden Aktivatorstifte 3 aufweisen.

Für die Montage des rechten Aktivatorstifts 3 wird die linke Steckkontur 20 des zweiten Distanzstücks 22 mit der rechten Stecköffnung 21 der montierten Montageplatte 14 des linken Aktivators 3 steckverbunden und dann der rechte Aktivator 3 mit der linken Stecköffnung 21 seiner Montageplatte 14 mit der rechten Stecckontur 20 des zweiten Distanzstücks 22 steckverbunden. Abschließend wird die Montageplatte 14 des rechtens Aktivatorstifts 3 an die Schiebetür 2 festgeschraubt.

**Fig. 7** zeigt eine Schiebetüranordnung 1 mit einer mittleren Schiebetür **2c** und mit einer mittleren Einzugsvorrichtung **4'** zum Einziehen einer mittleren Schiebetür 2c in eine Mittellage mittels zweier horizontal beabstandeter Aktivatoren 3. Der linke Aktivatorstift 3 ist durch das Distanzstück 16 mithilfe des Absatzes 17 des Rollenwagens 18 von der linken Stirnseite 15 und der rechte Aktivatorstift 3 mithilfe des zweiten Distanzstücks 22 von dem linken Aktivatorstift 3 horizontal beabstandet. Wie in **Fig. 8a, 8b** gezeigt, weisen die ober- und/oder unterseitigen Führungsnuten des Einzugsgehäuses 8 einen mittleren linearen Führungsabschnitt 11a und beidseitig jeweils einen demgegenüber abgewinkelten Führungsabschnitt 11b zum Verrasten des Rasthakens 7 in der gespannten Raststellung auf. Fig. 8a zeigt einen einzigen Rasthaken 7 mit zwei Führungszapfen 10 und mit einer überbreiten Rastaussparung 12, und Fig. 8b zeigt zwei separate Rasthaken 7 mit jeweils zwei Führungszapfen 10, wobei die beiden Rasthaken 7 in ihren eingezogenen Endstellungen gemeinsam eine überbreite Rastaussparung 12 ausbilden. Die Breite der überbreiten Rastaussparung 12 entspricht dem horizontalen Abstand der beiden Aktivatorstifte 3.

In der in Fig. 7 gezeigten Mittellage der mittleren Schiebetür 2c befindet sich die mittlere Einzugsvorrichtung 4' in ihrer eingezogenen Stellung, in der die beiden Aktivatorstifte 3 in der überbreiten Rastaussparung 12 aufgenommen sind. Ausgehend von der Mittellage kann die mittlere Schiebetür 2c, jeweils gegen die Wirkung einer Rückstellfeder, nach rechts oder links geschoben werden, wodurch im Fall von Fig. 8a der Rasthaken 7 von dem in Schieberichtung vorderen Aktivatorstift 3 bis in die gekippte Raststellung mitgenommen wird oder im Fall von Fig. 8b der in Schieberichtung vordere Rasthaken 7 von dem in Schieberichtung vorderen Aktivatorstift 3 bis in die gekippte Raststellung mitgenommen wird. Danach ist der vordere Aktivatorstift 3 - und damit auch die mittlere Schiebetür 2c - für eine weitere Bewegung in Schieberichtung freigegeben. Bei einer entgegengesetzten Bewegung wird die mittlere Schiebetür 2c von der mittleren Einzugsvorrichtung 4' in die Mittellage eingezogen.

Von Fig. 8a unterscheidet sich die in **Fig. 8c** gezeigte mittlere Einzugsvorrichtung 4` lediglich dadurch, dass hier die Rastaussparung 12 nicht überbreit ausgebildet ist, sondern genauso breit wie ein Aktivatorstift 3 ist. In diesem Fall weist die mittlere Schiebetür 2c nur einen einzigen Aktivatorstift 3 auf, der mit der Rastaussparung 12 zusammenwirkt.

Von Fign. 4a, 4b unterscheidet sich die in **Fign. 9a, 9b** gezeigte Schiebetüranordnung 1 durch eine zusätzliche mittlere Schiebetür 2c mit einer mittleren Einzugsvorrichtung 4' gemäß Fig. 7 zum Einziehen der mittleren Schiebetür 2c in die Mittellage sowie durch eine linke und eine rechte Einzugseinrichtung 4 zum Einziehen der mittleren Schiebetür 2c in eine linke und eine rechte Endlage. Die mittlere Schiebetür 2c ist dabei in einer anderen Schiebeebene als die rechte und die linke Schiebetür 2a, 2b verschiebbar geführt.

Die Aktivatorstifte 3 und die Anschlagflächen 13a, 13b der Rasthebel 7 können jeweils einander übergreifende Stufen oder ineinandergreifende Verzahnungen aufweisen. Aufgrund der ineinandergreifenden Verzahnungen oder aufgrund der übergreifenden Stufen kann der Aktivatorstift 3, wenn er durch den in Raststellung befindlichen Rasthaken 7 abrupt abgebremst wird, in der Rastaussparung nicht vertikal nach oben bzw. unten (je nach Anordnung) ausweichen, so dass einem Jump-Effekt der Schiebetür entgegengewirkt wird.

## Patentansprüche

1. Schiebetüranordnung (1) aufweisend
- mindestens eine verschiebbar geführte Schiebetür (2; 2a-2c), die an ihrer Ober- oder Unterseite einen Absatz (17) aufweist,
- mindestens eine ortsfest angeordnete Einzugsvorrichtung (4, 4') zum Einziehen der Schiebetür (2; 2a-2c) in eine End- oder Mittellage, wobei die Einzugsvorrichtung (4, 4') einen Rasthaken (7) aufweist, der in einem Einzugsgehäuse (8) aus einer eingezogenen Endstellung entgegen einer Einzugsrichtung (5) gegen die Wirkung einer Rückstellkraft zunächst linearverschiebbar geführt ist und dann um eine vertikale Kippachse (9) in eine Raststellung verkippt, und
- mindestens einen an der Ober- oder Unterseite der Schiebetür (2; 2a-2c) angeschraubten Aktivator (3), der während der linearen Verschiebung des Rasthakens (7) in einer Rastaussparung (12) des Rasthakens (7) aufgenommen und dadurch mit dem Rasthaken (7) in und entgegen der Einzugsrichtung (5) bewegungsgekoppelt ist und der in der gekippten Raststellung des Rasthakens (7) von der Rastaussparung (12) für eine Bewegung entgegen der Einzugsrichtung (5) freigegeben ist,
wobei der horizontale Montageabstand (A) des Aktivators (3) zu einer der beiden Stirnseiten (15) der Schiebetür (2; 2a-2c) mittels eines Distanzstücks (16) festgelegt ist, dessen eines Ende (16a) an dem insbesondere außermittigen Absatz (17) der Schiebetür (2; 2a-2c) anliegt und an dessen anderem Ende (16b) der Aktivator (3) anliegt,
**dadurch gekennzeichnet,**
**dass** der Absatz (17) durch die Stirnseite eines an der Ober- oder Unterseite der Schiebetür (2; 2a-2c) vorhandenen Führungswagens (18) der Schiebetür (2; 2a-2c) gebildet ist.

2. Schiebetüranordnung nach Anspruch 1, **dadurch gekennzeichnet, dass** das Distanzstück (16) mit dem Absatz (17) und/oder mit dem Aktivator (3) steckverbunden und insbesondere verrastet ist.

3. Schiebetüranordnung nach einem der vorhergehenden Ansprüche, **dadurch gekennzeichnet, dass** der Aktivator (3) eine an der Ober- oder Unterseite der Schiebetür (2; 2a-2c) befestigte Montageplatte (14) aufweist, die mit dem Distanzstück (16) steckverbunden und insbesondere verrastet ist.

4. Schiebetüranordnung nach einem der vorhergehenden Ansprüche, **gekennzeichnet durch** eine linke und eine rechte Einzugsvorrichtung (4) für die mindestens eine Schiebetür (2; 2a-2c).

5. Schiebetüranordnung nach Anspruch 4, **dadurch gekennzeichnet, dass** die mindestens eine Schiebetür (2; 2a-2c) einen einzigen Aktivator (3), der mit der linken und der rechten Einzugsvorrichtung (4) zusammenwirkt, oder zwei separate, horizontal beabstandete, insbesondere baugleiche Aktivatoren (3), von denen der eine mit der linken und der andere mit der rechten Einzugsvorrichtung (4) zusammenwirkt, aufweist.

6. Schiebetüranordnung nach Anspruch 5, **dadurch gekennzeichnet, dass** der horizontale Montageabstand (C) der beiden Aktivatoren (3) mittels eines zweiten Distanzstücks (22) festgelegt ist, das an den beiden Aktivatoren (3) anliegt.

7. Schiebetüranordnung nach einem der vorhergehenden Ansprüche, **gekennzeichnet durch** mindestens zwei in der gleichen Ebene verschiebbare Schiebetüren (2a, 2b) mit je zwei Einzugsvorrichtungen (4) zum Einziehen der Schiebetüren (2a, 2b) jeweils in eine linke und ihre eine Endlage.

8. Schiebetüranordnung nach Anspruch 7, **dadurch gekennzeichnet**, **gekennzeichnet durch** mindestens eine, insbesondere in einer anderen Ebene als die beiden Schiebetüren (2a, 2b), verschiebbare mittlere Schiebetüre (2c) und **durch** eine mittlere Einzugsvorrichtung (4') zum Einziehen einer mittleren Schiebetür (2c) in eine Mittellage.

9. Schiebetüranordnung nach Anspruch 8, **dadurch gekennzeichnet, dass** die mittlere Schiebetür (2c) einen einzigen Aktivator (3), der mit der mittleren Einzugsvorrichtung (4') zusammenwirkt, oder zwei separate, horizontal beabstandete, insbesondere baugleiche Aktivatoren (3), die mit der mittleren Einzugsvorrichtung (4') zusammenwirken, aufweist.

10. Schiebetüranordnung nach Anspruch 9, **dadurch gekennzeichnet, dass** der horizontale Montageabstand (C) der beiden Aktivatoren (3) mittels eines zweiten Distanzstücks (22) festgelegt ist, das an den beiden Aktivatoren (3) anliegt.

11. Verfahren zum Anschrauben mindestens eines Aktivators (3) an der Ober- oder Unterseite einer Schiebetür (2; 2a-2c), welche einen insbesondere außermittigen Absatz (17) aufweist, der durch die Stirnseite eines an der Ober- oder Unterseite der Schiebetür (2; 2a-2c) vorhandenen Führungswagens (18) der Schiebetür (2; 2a-2c) gebildet ist, mit folgenden Verfahrensschritten:
- Anlegen, insbesondere Steckverbinden, des einen Endes (16a) eines Distanzstücks (16) an den Absatz (17),
- Anlegen, insbesondere Steckverbinden, eines ersten Aktivators (3) an das andere Ende (16b) des Distanzstücks (16), und
- Anschrauben des ersten Aktivators (3) an der Schiebetür (2; 2a-2c).

12. Verfahren nach Anspruch 11, **gekennzeichnet dadurch** die folgenden Verfahrensschritte:
- Anlegen, insbesondere Steckverbinden, des einen Endes (22a) eines zweiten Distanzstücks (22) an den montierten ersten Aktivator (3),
- Anlegen, insbesondere Steckverbinden, eines zweiten Aktivators (3) an das andere Ende (22b) des zweiten Distanzstücks (22), und
- Anschrauben des zweiten Aktivators (3) an der Schiebetür (2; 2a-2c).

## Claims

1. Sliding door arrangement (1) comprising:
- at least one sliding door (2; 2a-2c) which is guided in a displaceable manner and has a shoulder (17) on its upper or lower side,
- at least one stationary retraction device (4, 4') for retracting the sliding door (2; 2a-2c) into an end or middle position, wherein the retraction device (4, 4') has a latching hook (7) which is guided initially in a linearly displaceable manner in a retraction housing (8) from a retracted end position opposite to a retraction direction (5) against the effect of a restoring force and then tilts about a vertical tilting axis (9) into a latching position, and
- at least one activator (3) which is screwed to the upper or lower side of the sliding door (2; 2a-2c) and which, during the linear displacement of the latching hook (7), is received in a latching recess (12) of the latching hook (7) and is thereby motion-coupled to the latching hook (7) in and against the retraction direction (5) and which, in the tilted latching position of the latching hook (7), is released from the latching recess (12) for movement in the opposite direction to the retraction direction (5),
wherein the horizontal mounting distance (A) of the activator (3) to one of the two end faces (15) of the sliding door (2; 2a-2c) is fixed by means of a spacer (16), one end (16a) of which bears against the in particular off-center shoulder (17) of the sliding door (2; 2a-2c) and against the other end (16b) of which the activator (3) bears,
**characterized in that** the shoulder (17) is formed by the end face of a guide carriage (18) of the sliding door (2; 2a-2c), which is provided on the upper or lower side of the sliding door (2; 2a-2c).

2. Sliding door arrangement according to claim 1, **characterized in that** the spacer (16) is plug-connected and, in particular, latched to the shoulder (17) and/or to the activator (3).

3. Sliding door arrangement according to one of the preceding claims, **characterized in that** the activator (3) has a mounting plate (14) which is fastened to the upper or lower side of the sliding door (2; 2a-2c) and which is plug-connected and, in particular, latched to the spacer (16).

4. Sliding door arrangement according to one of the preceding claims, **characterized by** a left-hand and a right-hand retraction device (4) for the at least one sliding door (2; 2a-2c).

5. Sliding door arrangement according to claim 4, **characterized in that** the at least one sliding door (2; 2a-2c) has a single activator (3) which interacts with the left-hand and the right-hand retraction device (4), or two separate, horizontally spaced activators (3), in particular of identical construction, one of which interacts with the left-hand retraction device (4) and the other with the right-hand retraction device (4).

6. Sliding door arrangement according to claim 5, **characterized in that** the horizontal mounting distance (C) of the two activators (3) is fixed by means of a second spacer (22) which rests against the two activators (3).

7. Sliding door arrangement according to one of the preceding claims, **characterized by** at least two sliding doors (2a, 2b) which can be displaced in the same plane, each having two retraction devices (4) for retracting the sliding doors (2a, 2b) respectively into a left-hand position and a right-hand position.

8. Sliding door arrangement according to claim 7, **characterized by** at least one middle sliding door (2c) which can be displaced, in particular in a different plane than the two sliding doors (2a, 2b) and by a middle retraction device (4') for retracting a middle sliding door (2c) into a middle position.

9. Sliding door arrangement according to claim 8, **characterized in that** the middle sliding door (2c) has a single activator (3) which interacts with the middle retraction device (4') or two separate, horizontally spaced activators (3), in particular of identical construction, which interact with the middle retraction device (4').

10. Sliding door arrangement according to claim 9, **characterized in that** the horizontal mounting distance (C) of the two activators (3) is fixed by means of a second spacer (22) which rests against the two activators (3).

11. Method for screwing at least one activator (3) to the upper or lower side of a sliding door (2; 2a-2c), which has an, in particular, off-center shoulder (17), which is formed by the end face of a guide carriage (18) of the sliding door (2; 2a-2c), which is provided on the upper or lower side of the sliding door (2; 2a-2c), comprising the following method steps:
- placing, in particular plug-in connecting, one end (16a) of a spacer (16) in position against the shoulder (17),
- placing, in particular plug-in connecting, first activator (3) in position against the other end (16b) of the spacer (16), and
- screwing the first activator (3) to the sliding door (2; 2a-2c).

12. Method according to claim 11, **characterized by** the following method steps:
- placing, in particular plug-in connecting, one end (22a) of a second spacer (22) in position against the mounted first activator (3),
- placing, in particular plug-in connecting, a second activator (3) in position against the other end (22b) of the second spacer (22), and
- screwing the second activator (3) to the sliding door (2; 2a-2c).

## Revendications

1. Agencement (1) de porte coulissante comprenant
- au moins une porte coulissante (2 ; 2a-2c) guidée avec faculté de coulissement, munie d'un décrochement (17) à sa face supérieure ou inférieure,
- au moins un dispositif d'escamotage (4, 4') à implantation fixe, conçu pour escamoter ladite porte coulissante (2 ; 2a-2c) vers une position extrême ou médiane, lequel dispositif d'escamotage (4, 4') est pourvu d'un crochet encliquetable (7) qui, à partir d'une position extrême escamotée, est tout d'abord guidé avec faculté de coulissement linéaire dans un boîtier d'escamotage (8) en sens inverse d'une direction d'escamotage (5), en opposition à l'action d'une force de rappel, et bascule ensuite vers une position encliquetée, autour d'un axe vertical de basculement (9), et
- au moins un actionneur (3) qui est rapporté par vissage sur la face supérieure ou inférieure de la porte coulissante (2 ; 2a-2c), est reçu dans un évidement d'encliquetage (12) du crochet encliquetable (7) lors du coulissement linéaire dudit crochet encliquetable (7), son mouvement étant ainsi couplé à celui dudit crochet encliquetable (7) dans la direction d'escamotage (5) et en sens inverse de cette dernière, et est libéré dudit évidement d'encliquetage (12) dans la position basculée d'encliquetage dudit crochet encliquetable (7), en vue d'un mouvement en sens inverse de ladite direction d'escamotage (5),
sachant que la distance horizontale (A) de montage de actionneur (3), par rapport à l'une des deux faces frontales (15) de la porte coulissante (2 ; 2a-2c), est fermement établie au moyen d'une pièce d'espacement (16) dont l'une (16a) des extrémités est en applique contre le décrochement (17) de ladite porte coulissante (2 ; 2a-2c), excentré en particulier, et contre l'autre extrémité (16b) duquel ledit actionneur (3) est en applique,
**caractérisé par le fait**
**que** le décrochement (17) est formé par la face frontale d'un chariot de guidage (18) de la porte coulissante (2 ; 2a-2c), présent à la face supérieure ou inférieure de ladite porte coulissante (2 ; 2a-2c).

2. Agencement de porte coulissante, selon la revendication 1, **caractérisé par le fait que** la pièce d'espacement (16) est reliée au décrochement (17) et/ou à l'actionneur (3) par emboîtement, et notamment par encliquetage.

3. Agencement de porte coulissante, selon l'une des revendications précédentes, **caractérisé par le fait que** l'actionneur (3) est doté d'une platine de montage (14) fixée à la face supérieure ou inférieure de ladite porte coulissante (2 ; 2a-2c) et reliée à la pièce d'espacement (16) par emboîtement, notamment par encliquetage.

4. Agencement de porte coulissante, selon l'une des revendications précédentes, **caractérisé par** des dispositifs d'escamotage (4) de gauche et de droite, affectés à la porte coulissante (2 ; 2a-2c) à présence minimale.

5. Agencement de porte coulissante, selon la revendication 4, **caractérisé par le fait que** la porte coulissante (2 ; 2a-2c), à présence minimale, est nantie d'un unique actionneur (3) coopérant avec les dispositifs d'escamotage (4) de gauche et de droite, ou de deux actionneurs distincts (3) espacés horizontalement, notamment d'organisations structurelles identiques, dont l'un et l'autre coopèrent, respectivement, avec le dispositif d'escamotage (4) situé à gauche, et avec celui situé à droite.

6. Agencement de porte coulissante, selon la revendication 5, **caractérisé par le fait que** la distance horizontale (C) de montage des deux actionneurs (3) est fermement établie au moyen d'une seconde pièce d'espacement (22) en applique contre lesdits deux actionneurs (3).

7. Agencement de porte coulissante, selon l'une des revendications précédentes, **caractérisé par** au moins deux portes coulissantes (2a, 2b) aptes à coulisser dans le même plan et équipées, à chaque fois, de deux dispositifs d'escamotage (4) conçus pour escamoter respectivement lesdites portes coulissantes (2a, 2b) vers une position située à gauche, et vers l'une de leurs positions extrêmes.

8. Agencement de porte coulissante, selon la revendication 7, **caractérisé par** au moins une porte coulissante (2c) médiane, notamment apte à coulisser dans un plan autre que celui des deux portes coulissantes (2a, 2b), et par un dispositif médian d'escamotage (4') conçu pour escamoter une porte coulissante médiane (2c) vers une position médiane.

9. Agencement de porte coulissante, selon la revendication 8, **caractérisé par le fait que** la porte coulissante (2c) médiane est pourvue d'un unique actionneur (3) coopérant avec le dispositif médian d'escamotage (4'), ou de deux actionneurs distincts (3) espacés horizontalement, notamment d'organisations structurelles identiques, qui coopèrent avec ledit dispositif médian d'escamotage (4').

10. Agencement de porte coulissante, selon la revendication 9, **caractérisé par le fait que** la distance horizontale (C) de montage des deux actionneurs (3) est fermement établie au moyen d'une seconde pièce d'espacement (22) en applique contre lesdits deux actionneurs (3).

11. Procédé de montage d'au moins un actionneur (3) rapporté, par vissage, sur la face supérieure ou inférieure d'une porte coulissante (2 ; 2a-2c) munie d'un décrochement (17) notamment excentré, formé par la face frontale d'un chariot de guidage (18) de la porte coulissante (2 ; 2a-2c), présent à la face supérieure ou inférieure de ladite porte coulissante (2 ; 2a-2c), incluant les étapes opératoires suivantes :
- mise en applique, contre le décrochement (17), de l'une (16a) des extrémités d'une pièce d'espacement (16), notamment avec liaison par emboîtement,
- mise en applique d'un premier actionneur (3) contre l'autre extrémité (16b) de ladite pièce d'espacement (16), notamment avec liaison par emboîtement, et
- montage, rapporté par vissage, dudit premier actionneur (3) sur ladite porte coulissante (2 ; 2a-2c).

12. Procédé selon la revendication 11, **caractérisé par** les étapes opératoires suivantes :
- mise en applique, contre le premier actionneur (3) monté, de l'une (22a) des extrémités d'une seconde pièce d'espacement (22), notamment avec liaison par emboîtement,
- mise en applique d'un second actionneur (3) contre l'autre extrémité (22b) de ladite seconde pièce d'espacement (22), notamment avec liaison par emboîtement, et
- montage, rapporté par vissage, dudit second actionneur (3) sur la porte coulissante (2 ; 2a-2c).
